# FASCICULE DE BREVET EUROPEEN

(11) **EP 0 765 427 B1**
(45) Date de publication et mention de la délivrance du brevet: **12.08.1998**
(21) Numéro de dépôt: 95923382.6
(22) Date de dépôt: 14.06.1995
(51) Int. Cl.: E21B 17/04, E21B 10/00, E21B 7/04, E21B 17/05, E21B 17/10

(54) **OUTIL ARTICULE DE FORAGE**
GELENKIGES BOHRWERKZEUG
HINGED DRILLING TOOL

(30) Priorité: 15.06.1994 FR 9407551
(43) Date de publication de la demande: 02.04.1997
(73) Titulaire: Leroy, André, 7030 Mons (BE)
(72) Inventeur: Leroy, André, 7030 Mons (BE)
(74) Mandataire: Ecrepont, Robert
(86) Numéro de dépôt international: FR9500779
(87) Numéro de publication internationale: WO9534741

(56) Documents cités:
- FR-E- 77 179
- GB-A- 2 190 411
- GB-A- 2 281 577

## Description

L'invention est relative à un outil de forage de puits pétroliers, gaziers ou géothermiques, animé en rotation, soit depuis la surface par un système rotatif de tiges et de masses-tiges, soit par un moteur de fond.

L'outil comporte deux organes principaux. Le premier est un arbre creux qui s'assemble par l'une de ses extrémités soit à la dernière tige du train, soit à l'arbre du moteur par lequel doit alors être amenée la boue de forage. Par souci d'unité de langage, nous appellerons "organe d'entraînement" dans les deux cas, la tige ou l'arbre du moteur auquel s'assemble l'arbre creux appartenant à l'outil. C'est aussi par cet organe d'entraînement que l'effort d'avance est transmis à l'outil. Le deuxième organe principal de l'outil est un corps tubulaire borgne, appelé ci-après "corps d'outil", dont l'extrémité fermée porte extérieurement les tranchants, et dont l'extrémité ouverte permet le passage de l'arbre creux.

Les organes principaux sont en liaison sphérique et cette liaison est matérialisée par une rotule; nous appelons "centre de la rotule" le centre commun aux deux surfaces sphériques qu'elle met en contact. L'existence de cette liaison sphérique impose de recourir à une deuxième liaison permettant la transmission du couple de forage de l'arbre creux au corps de l'outil en respectant les libertés relatives de ces deux organes, découlant de leur liaison sphérique.

Un outil articulé répondant a cette définition appartiennent à l'état de la technique (brevet GB-A-2.190.411). L'outil décrit par ce brevet est conçu en vue de son utilisation en forage dévié; de ce fait, le corps d'outil est aussi court que possible, la rotule est située au-dessus du corps d'outil (GB-A-2.190.411), l'arbre creux est presqu'entièrement en dehors du corps d'outil et le système de transmission est intégré à la rotule, au détriment de l'étendue des surfaces sphériques en contact.

L'outil objet de la présente invention est préférentiellement destiné aux forages en ligne droite. Cet outil présente un corps relativement élancé, la rotule est située tout au fond de l'extrémité borgne du corps d'outil qui porte à son autre extrémité un stabilisateur, et le système de transmission, séparé de la rotule, est localisé du même côté de cette rotule que le stabilisateur. La distance entre le centre de la rotule et le stabilisateur, d'une manière précise entre ce centre et le plan perpendiculaire à l'axe de l'outil situé à mi-hauteur de ce stabilisateur, doit être au minimum de l'ordre de 2,5 fois le diamètre du corps d'outil, et d'autant plus grande que l'agressivité latérale des tranchants de l'outil est plus grande.

Les systèmes de transmission utilisés dans l'outil objet de l'invention se distinguent de ceux qui sont utilisés dans les outils articulés connus par le fait qu'ils sont extérieurs à la rotule dont on évite ainsi d'entamer les surfaces portantes, et par le fait qu'ils comportent, entre l'arbre creux et le corps de l'outil, un élément intermédiaire entourant l'arbre creux. Cet élément est mis en liaison avec chacun des organes principaux par des dentures particulières quand cet élément est rigide, ou par assemblage quand il est déformable (coque flexible). Dans tous les cas, nous dirons qu'il s'agit d'une transmission "à configuration variable".

Toute comparaison entre le comportement de l'outil objet de l'invention et les outils articulés cités dans l'état de la technique est difficile, puisque leurs domaines d'utilisation préférentiels sont différents.

Par rapport aux outils monolithiques connus, les avantages présentés par l'outil objet de l'invention se situent dans le comportement dynamique de celui-ci. Ce comportement est rendu largement indépendant des mouvements parasites de l'organe d'entraînement, sans que cette indépendance empêche l'outil de réagir de lui-même aux vibrations les plus génantes excitées par le mouvement de coupe et sans que ses deux organes principaux puissent se mettre en configuration d'arc-boutement. Ces avantages résultent de la position relative de la rotule et du stabilisateur appartenant au corps d'outil.

Considérons deux cas de fonctionnement possibles de l'outil objet de l'invention.

Dans le premier de ces cas, l'axe de l'arbre creux assemblé à l'organe d'entraînement est supposé maintenu par celui-ci dans l'axe du puits déjà foré et l'outil est supposé, par suite des conditions de coupe qu'il rencontre, tendre à amorcer un mouvement de précession. La position du centre de la rotule, auquel s'identifie le sommet du cône de précession, permet au corps d'outil de réagir spontanément à l'inclinaison qui en résulte pour l'effort de coupe: cet effort tend lui-même à ramener le corps d'outil en coaxialité avec l'arbre creux, avec une sensibilité d'autant plus grande que le centre de la rotule est situé plus loin des surfaces de contact de cette rotule, dans le sens du mouvement d'avance de l'outil. Dans ce cas, l'action du stabilisateur empêche que l'inclinaison relative de l'outil devienne suffisante pour provoquer un contact entre l'arbre creux et le corps d'outil à l'extrémité ouverte de celui-ci, avant que soit intervenue la réaction spontanée de l'outil.

Dans le deuxième cas considéré, une déformation de l'organe d'entraînement est supposée amener l'axe de l'arbre creux à s'incliner par rapport à l'axe du puits. L'axe de l'arbre creux décrit alors par rapport à l'axe du puits un cône dont le sommet coïncide avec le centre de la rotule. Le corps d'outil tend à suivre l'arbre creux dans ce mouvement mais le stabilisateur l'en empêche, d'une manière particulièrement efficace si le stabilisateur est en liaison rotoïde avec le corps d'outil: celui-ci continue donc à progresser dans l'axe du puits, indépendamment du mouvement perturbé que l'organe d'entraînement déformé impose à l'arbre creux.

La position de la rotule tout au fond du corps d'outil permet de reporter le centre de cette rotule le plus loin possible dans le sens du mouvement d'avance sans affaiblir de manière excessive le pouvoir de guidage latéral de la liaison sphérique. Mais cette liaison sphérique devient unilatérale et un contact alternatif doit donc être prévu entre les deux organes principaux de l'outil pour permettre de descendre et de remonter l'outil sans risquer d'en perdre le corps.

En reportant ainsi le centre de la rotule aussi loin que possible dans la direction indiquée, on améliore encore le comportement dynamique de l'outil et on augmente, pour un élancement donné du corps d'outil, la distance entre le centre de la rotule et le stabilisateur.

Lorsque les surfaces en contact, dans la rotule et dans le système de transmission sont métalliques, une lubrification de ces surfaces est indispensable non seulement pour leur conservation, mais pour diminuer dans ces contacts les efforts de frottement, qui éloignent le comportement de l'outil de son comportement idéal. Il est donc prévu, en cas de nécessité, d'isoler entre le corps d'outil et l'arbre creux une chambre à lubrifiant contenant la rotule et le système de transmission à configuration variable. Cette chambre est limitée par un double système déformable d'étanchéité autorisant les mouvements relatifs du corps d'outil et de l'arbre creux libérés par la rotule et permettant de maintenir le lubrifiant enfermé à une pression voisine de celle du flux de boue de forage remontant vers la surface.

La figure unique montre à titre d'exemple non-limitatif un outil de forage conforme à l'invention.

Dans la coupe partielle que présente cette figure, on peut voir les deux organes principaux constitutifs de l'outil: l'arbre creux 1 et le corps d'outil 2, de forme tubulaire borgne portant à son extrémité fermée les plaquettes tranchantes telles que 22. L'arbre creux 1 s'assemble par l'une de ses extrémités à l'organe d'entraînement, non représenté, par l'intermédiaire du filet conique 3. Par son autre extrémité, l'arbre creux 1 est mis en liaison sphérique avec le corps d'outil 2 par une rotule, localisée dans l'extrémité fermée du corps d'outil et constituée de l'élément 4 portant la surface mâle et solidaire du corps d'outil ainsi que de l'élément 5 portant la surface femelle et solidaire de l'arbre creux. Les surfaces de contact mâle et femelle, en conformité dans la rotule, sont centrées au point A que nous avons appelé centre de la rotule. L'arbre creux 1 et le corps d'outil 2 sont une seconde fois mis en liaison par le manchon 6 qui porte une denture intérieure droite 7 et une denture extérieure bombée 8. La denture intérieure droite 7 du manchon engrène avec la denture extérieure bombée 9, de même nombre de dents, usinée sur la pièce 10 solidaire de l'arbre creux et la denture extérieure bombée 8 du manchon engrène avec la denture intérieure droite 11, de même nombre de dents, solidaire du corps d'outil. Cette deuxième liaison entre l'arbre creux et le corps d'outil se présente donc sous la forme d'un accouplement déformable, le manchon 6 ayant un contact ponctuel supplémentaire par la surface 12 avec la partie 5 de la rotule, de manière à limiter vers l'avant la translation absolue du manchon.

La liaison sphérique réalisée par la rotule 4,5 étant ici unilatérale, c'est-à-dire apte à transmettre, de l'arbre creux au corps d'outil un effort dirigé dans le sens du mouvement d'avance seulement, un contact de substitution est prévu entre la surface 13 liée à l'arbre creux et la surface 14 liée au corps d'outil, lors de la descente ou de la remontée de l'outil, pour permettre, pendant ces opérations, la transmission d'un effort agissant de l'arbre creux au corps d'outil dans le sens opposé à celui que la rotule peut transmettre.

Deux systèmes d'étanchéité utilisant respectivement les membranes 15 et 16 isolent de la boue de forage, entre l'arbre creux et le corps d'outil, une chambre d'huile 17 contenant le lubrifiant indispensable à la rotule et à l'accouplement.

La membrane 15 (membrane avant), dont la forme à l'état libre est celle d'un tube portant une bride à une de ses extrémités, est engagée par sa partie de forme tubulaire dans la surface intérieure de l'arbre creux et par sa partie en forme de bride dans le corps d'outil. Cette membrane, qui sépare le flux de boue descendant (à haute pression) du lubrifiant contenu dans la chambre d'huile, est en conformité avec des surfaces métalliques sur la plus grande partie de son étendue, et elle est libre sur une étendue de sa surface juste suffisante pour qu'elle présente la déformabilité nécessaire aux débattements relatifs de l'arbre creux par rapport au corps d'outil pendant le fonctionnement de l'outil, et pendant sa descente ou sa remontée, pour permettre l'entrée en contact des surfaces 13 et 14.

La membrane 16 (membrane arrière) dont la forme à l'état libre est celle d'un tronc de cône, est attachée par le périmètre de sa petite base à la surface extérieure de l'arbre creux, et par le périmètre de sa grande base à la surface intérieure du corps d'outil, de manière que la petite base soit située du côté de la partie ouverte du corps d'outil. Des ouvertures latérales telles que 18 sont percées dans le corps de l'outil, à hauteur de la membrane 16, de manière à ramener à cet endroit le flux de boue remontante à l'intérieur du corps d'outil, et à créer ainsi, le long de la face arrière de la membrane, un effet de balayage empêchant toute sédimentation de corps durs à proximité de cette membrane.

L'outil comporte un stabilisateur 19 au voisinage de l'extrémité ouverte du corps d'outil. Dans la réalisation illustrée ici, ce stabilisateur 19 est en liaison rotoide avec le corps d'outil par l'intermédiaire des roulements 20 et 21, lubrifiés séparément, à la graisse, lors du montage et des entretiens.

## Revendications

1. Outil de forage de puits pétroliers, gaziers ou géothermiques, animé en rotation par un organe d'entraînement qui lui transmet aussi un effort d'avance, constitué de deux organes principaux, dont l'un est un arbre creux (1) assemblé par l'une de ses extrémités (3) à l'organe d'entraînement, et l'autre un corps tubulaire borgne (2) appelé ici corps d'outil, dont l'extrémité fermée porte extérieurement les tranchants et dont l'extrémité ouverte permet le passage de l'arbre creux, dans lequel les organes principaux sont en liaison sphérique, **CARACTERISE** :
- en ce que l'arbre creux transmet le couple de forage au corps d'outil par un système de transmission dit à configuration variable comprenant, entre l'arbre creux et le corps de l'outil, un élément intermédiaire (6)mis en liaison avec chacun des organes principaux,
- en ce qu'une rotule (4,5) matérialisant la liaison sphérique est localisée tout au fond de la partie borgne du corps d'outil,
- en ce que le corps d'outil porte un stabilisateur (19) localisé à son autre extrémité, à une distance du centre de la rotule de l'ordre de 2,5 fois au moins le diamètre extérieur du corps d'outil,
- en ce que le système de transmission à configuration variable (6,7,8,9,11) est séparé de la rotule et localisé du même côté de cette rotule que le stabilisateur et
- en ce que ce système utilise pour transmettre le couple de forage l'élément intermédiaire (6) entourant l'arbre creux.

2. Outil de forage conforme à la revendication 1 **caractérisé** en ce que la liaison sphérique (4,5) localisée dans le fond du corps d'outil est unilatérale, de manière à ne transmettre, de l'arbre creux au corps d'outil, qu'un effort dirigé dans le sens du mouvement d'avance, le centre (A) de la rotule qui réalise la liaison sphérique unilatérale pouvant ainsi être reporté le plus loin possible dans le sens du mouvement d'avance.

3. Outil de forage conforme à la revendication 1, **caractérisé :**
- en ce que le système à transmission à configuration variable est constitué d'un manchon (6) contenu dans le corps d'outil (2), portant à l'une de ses extrémités une denture droite intérieure (7) et à l'autre extrémité une denture bombée extérieure (8),
- en ce que la denture droite intérieure (7) de ce manchon engrène avec une denture extérieure bombée (9) de même nombre de dents, solidaire de l'arbre creux et,
- en ce que la denture extérieure bombée du manchon (8) engrène avec une denture intérieure droite (11) de même nombre de dents, solidaire du corps d'outil, de manière à constituer un accouplement déformable entre l'arbre creux et le corps d'outil, un appui ponctuel supplémentaire (12) du manchon sur l'un des organes principaux de l'outil limitant unilatéralement la translation absolue du manchon sans en restreindre les libertés relatives.

4. Outil de forage conforme à la revendication 1, **caractérisé** en ce que le stabilisateur (19) localisé au voisinage de l'extrémité ouverte du corps d'outil est en liaison rotoïde (20,21) avec le corps d'outil.

5. Outil de forage conforme à la revendication 1, **caractérisé** en ce qu'un double système d'étanchéité déformable (15,16) isole, entre l'arbre creux et le corps d'outil, une chambre à huile (17) contenant la rotule et le joint de transmission, et en ce que ce double système d'étanchéité est constitué d'une membrane avant (15), dont la forme à l'état libre est celle d'un tube portant une bride à une de ses extrémités, la partie de forme tubulaire de cette membrane étant engagée dans la surface intérieure de l'arbre creux et la bride étant engagée dans le corps d'outil, et une membrane arrière (16), dont la forme libre est celle d'un tronc de cône, et qui se trouve attachée dans la surface extérieure de l'arbre creux (1) et dans la surface intérieure du corps d'outil (2), de manière que la petite base du tronc de cône soit située du côté de la partie ouverte du corps d'outil et,
- en ce que le corps d'outil (2) présente à hauteur de la membrane arrière (16) des ouvertures (18) permettant de ramener le flux de boue remontante à l'intérieur du corps d'outil en créant le long de la membrane arrière (16) un effet de balayage empêchant la sédimentation de particules dures entre la membrane et le corps d'outil.

## Claims

1. A tool for drilling oil, gas or geothermic wells which is rotated by a drive component also transmitting an advancing force thereto, is made up of two main components one of which is a hollow shaft (1) coupled by one of its ends (3) to the drive component and the other of which is a blind tubular body (2) which is known here as tool body and the exterior of whose closed end bears the cutting edges and whose open end enables the passage of the hollow shaft, and in which the main components are in a spherical linkage, characterised:
- in that the hollow shaft transmits the drilling torque to the tool body by a transmission system which is known as a transmission system of variable form and which comprises, between the hollow shaft and the tool body, an intermediate element (6) linked to each of the main components,
- in that a ball-and-socket joint (4, 5) producing the spherical linkage is located right at the bottom of the blind part of the tool body,
- in that the tool body bears a stabiliser (19) located at its other end, at a distance from the centre of the ball-and-socket joint of the order of at least 2.5 times the outside diameter of the tool body,
- in that the transmission system of variable form (6, 7, 8, 9, 11) is separate from the ball-and-socket joint and located at the same side of this ball-and-socket joint as the stabiliser and
- in that to transmit the drilling torque, this system uses the intermediate element (6) surrounding the hollow shaft.

2. A drilling tool in accordance with Claim 1, characterised in that the spherical linkage (4, 5) located in the bottom of the tool body is unilateral so as to only transmit, from the hollow shaft to the tool body, a force directed in the direction of the advancing motion, the centre (A) of the ball-and-socket joint which produces the unilateral spherical linkage thus being able to be placed as far forward as possible in the direction of the advancing motion.

3. A drilling tool in accordance with Claim 1, characterised:
- in that the transmission system of variable form is made up of a coupling (6) which is contained in the tool body (2) and one of the ends of which bears internal straight toothing (7) and the other end of which bears external convex toothing (8),
- in that the internal straight toothing (7) of this coupling meshes with curved external toothing (9) which has the same number of teeth and which is integral with the hollow shaft and,
- in that the convex external toothing of the coupling (8 [sic-6]) meshes with straight internal toothing (11) which has the same number of teeth and which is integral with the tool body, so as to form a deformable coupling between the hollow shaft and the tool body, additional localised resting (12) of the coupling on one of the main components of the tool unilaterally limiting absolute translation of the coupling without restricting the relative clearance thereof.

4. A drilling tool in accordance with Claim 1, characterised in that the stabiliser (19) located in the vicinity of the open end of the tool body is in a rotary linkage (20, 21) with the tool body.

5. A drilling tool in accordance with Claim 1, characterised in that a two-piece deformable system of seals (15, 16) isolates, between the hollow shaft and the tool body, an oil chamber (17) containing the ball-and-socket joint and the transmission joint, and in that this two-piece system of seals is made up of a front diaphragm (15) - whose form in the inoperative state is that of a tube bearing a flange at one of its ends, the tubular-shaped part of this diaphragm being fitted into the inner surface of the hollow shaft and the flange being fitted into the tool body - and a rear diaphragm (16) whose inoperative form is that of a truncated cone and which is fastened in the outer surface of the hollow shaft (1) and in the inner surface of the tool body (2) so that the small base of the truncated cone is located at the open-part end of the tool body and,
- in that the tool body (2) has openings (18) level with the rear diaphragm (16) which enable return of the flow of mud rising within the tool body while creating a sweeping effect along the rear diaphragm (16), this preventing sedimentation of hard particles between the diaphragm and the tool body.

## Patentansprüche

1. Bohrwerkzeug für Erdöl-, Gas- oder geothermische Bohrungen, welches mittels eines Antriebsteils in Drehung versetzt wird, welches auf das Werkzeug auch eine Vortriebskraft überträgt, wobei das Bohrwerkzeug aus zwei Hauptelementen besteht, von denen das eine eine Hohlwelle (1) ist, die über eines ihrer Enden (3) mit dem Antriebsteil verbunden ist, und das andere ein rohrförmiger Korpus mit Blindbohrung (2) ist, der hier als Werkzeugkörper bezeichnet wird und dessen geschlossenes Ende den Durchtritt der Hohlwelle gestattet, bei welchem sich die Hauptelemente in Kugelverbindung befinden, **dadurch GEKENNZEICHNET:**
- daß die Hohlwelle das Bohrmoment auf den Werkzeugkörper über ein Übertragungssystem überträgt, das als System mit variabler Auslegung bezeichnet wird und zwischen der Hohlwelle und dem Werkzeugkörper ein Zwischenelement (6) aufweist, das mit jedem der Hauptteile in Verbindung gebracht ist,
- daß ganz am Boden des Blindabschnitts es Werkzeugkörpers ein Kugelgelenk (4, 5) zur Realisierung der Kugelverbindung angeordnet ist,
- daß der Werkzeugkörper einen Stabilisator (19) trägt, der sich an seinem anderen Ende in einem Abstand vom Kugelgelenk befindet, der im Größenbereich des mindestens 2,5-fachen des Außendurchmessers des Werkzeugkörpers liegt,
- daß das Übertragungssystem mit variabler Auslegung (6, 7, 8, 9, 11) vom Kugelgelenk getrennt ist und sich auf derselben Seite dieses Kugelgelenks wie der Stabilisator befindet, und
- daß dieses System zur Übertragung des Bohrmoments ein Zwischenelement (6) einsetzt, welches die Hohlwelle umschließt.

2. Bohrwerkzeug nach Anspruch 1, dadurch **gekennzeichnet,** daß die sich am Grund des Werkzeugkörpers befindende Kugelverbindung (4, 5) einseitig in der Weise ist, daß sie von der Hohlwelle zum Werkzeugkörper nur eine Kraft überträgt, die in Richtung der Vorschubbewegung verläuft, wobei der Mittelpunkt (A) des die einseitige Kugelverbindung bildenden Kugelgelenks somit so weit wie möglich in Richtung der Vorschubbewegung verschoben werden kann.

3. Bohrwerkzeug nach Anspruch 1, dadurch **gekennzeichnet:**
- daß das Übertragungssystem mit variabler Auslegung aus einer im Werkzeugkörper (2) enthaltenen Manschette (6) besteht, welche an einem ihrer Enden eine innen verlaufende Geradverzahnung (7) und am anderen Ende eine gewölbte Außenverzahnung (8) aufweist,
- daß die innen verlaufende Geradverzahnung (7) dieser Manschette mit einer gewölbten Außenverzahnung (9) mit derselben Anzahl Zähne in Eingriff steht, welche fest mit der Hohlwelle verbunden ist, und
- daß die gewölbte Außenverzahnung der Manschette (8) mit einer innen verlaufenden Geradverzahnung (11) mit derselben Anzahl Zähne in Eingriff steht, welche fest mit dem Werkzeugkörper in der Weise verbunden ist, daß eine verformbare Kupplung zwischen der Hohlwelle und dem Werkzeugkörper gebildet wird, wobei eine zusätzliche Punktabstützung (12) der Manschette auf einem der Hauptelemente des Werkzeugs die absolute Verschiebung der Manschette einseitig begrenzt, ohne dabei die relativen Freiheitsgrade zu beschränken.

4. Bohrwerkzeug nach Anspruch 1, dadurch **gekennzeichnet,** daß der Stabilisator (19), der sich in der Nähe des offenen Endes des Werkzeugkörpers befindet, mit dem Werkzeugkörper in Rotoidverbindung steht.

5. Bohrwerkzeug nach Anspruch 1, dadurch **gekennzeichnet,** daß zwischen der Hohlwelle und dem Werkzeugkörper ein doppeltes verformbares Dichtungssystem (15, 16) eine Olkammer (17) abtrennt, welche das Kugelgelenk und die Gelenkverbindung zur Übertragung enthält, und daß das doppelte Dichtungssystem aus einer vorderen Membran (15) besteht, deren Form im freien Zustand die Form eines Rohres hat, welches an einem seiner Enden einen Bügel trägt, wobei der rohrförmige Bereich dieser Membran in der Innenfläche der Hohlwelle in Eingriff steht und der Bügel im Werkzeugkörper in Eingriff steht, sowie eine rückwärtige Membran (16), deren freie Form kegelstumpfförmig ist und die in der Außenfläche der Hohlwelle und in der Innenfläche des Werkzeugkörpers (2) in der Weise befestigt ist, daß die kleine Basis des Kegelstumpfs sich auf der Seite des offenen Abschnitts des Werkzeugkörpers befindet, und
- daß der Werkzeugkörper (2) in Höhe der rückwärtigen Membran (16) Öffnungen (18) aufweist, welche die Rückführung des vom Innenraum des Werkzeugkörpers wieder hochsteigenden Schlammflusses gestattet, wobei entlang der rückwärtigen Membran eine Abstreifwirkung herbeigeführt wird, durch welche die Ablagerung harter Teilchen zwischen der Membran und dem Werkzeugkörper verhindert wird.
